# FASCICULE DE BREVET EUROPEEN

(11) **EP 2 975 710 B1**
(45) Date de publication et mention de la délivrance du brevet: **06.09.2017**
(21) Numéro de dépôt: 14177671.6
(22) Date de dépôt: 18.07.2014
(51) Int. Cl.: H01H 33/56, H02B 13/045, H02B 13/035, H01H 33/666, H01H 33/662

(54) **Disjoncteur comportant un tube creux isolant**
Schutzschalter, der ein hohles Isolierrohr umfasst
Circuit breaker with an insulating hollow tube

(43) Date de publication de la demande: 20.01.2016
(73) Titulaire: General Electric Technology GmbH, 5400 Baden (CH)
(72) Inventeur: Ozil, Joël, 01390 Saint André de Corcy (FR); Rosset, René, 38280 Villette d'Anthon (FR); Barre, Matthieu, 69700 Saint Andeol le Chateau (FR); Hermosillo, Victor, Bethel Park, PA 15102 (US)
(74) Mandataire: Cleary, Fidelma

(56) Documents cités:
- JP-A- 2013 055 738
- US-A1- 2012 061 353
- US-A1- 2013 213 937

## Description

### DOMAINE TECHNIQUE

L'invention concerne un disjoncteur pour une ligne de transport de courant à haute tension qui comporte une ampoule à vide disposée dans le volume intérieur sous pression de la cuve du disjoncteur.

L'invention concerne plus particulièrement un disjoncteur comportant un volume intermédiaire permettant de limiter les contraintes générées sur les moyens d'étanchéité de l'ampoule à vide, à cause des différences de pression.

### ÉTAT DE LA TECHNIQUE ANTÉRIEURE

Une ampoule à vide pour un disjoncteur de ligne de transport de courant à haute tension comporte principalement une enceinte fermée hermétiquement, dans laquelle un contact fixe et un contact mobile sont agencés.

Le contact mobile est apte à se déplacer à l'intérieur de l'enceinte entre une position de contact avec le contact fixe et une position à distance du contact fixe.

Le vide d'air est pratiqué à l'intérieur de l'enceinte, pour empêcher la formation d'arcs électriques lors de la rupture du contact entre les deux contacts électriques.

Le déplacement du contact mobile est obtenu par des moyens de commande agencés à l'extérieur de l'ampoule à vide. Pour cela, le contact mobile comporte une tige qui traverse une paroi de l'enceinte.

Enfin, afin de conserver le vide d'air, des moyens d'étanchéité sont agencés entre le contact mobile et le bord de l'ouverture traversée par la tige du contact mobile.

L'ampoule à vide est disposée à l'intérieur d'une cuve remplie d'un gaz diélectrique sous pression. Cette pression s'exerce ainsi sur un côté des moyens d'étanchéité tandis que le vide est exercé de l'autre côté des moyens d'étanchéité.

Une différence importante des pressions qui s'exercent de chaque côté des moyens d'étanchéité limitent la durée de vie de l'ampoule à vide, ce qui implique par conséquent d'intervenir sur le disjoncteur pour remplacer une ampoule à vide endommagée par une autre neuve.

Le document US-A-2010/0288733 ou US-A-2013/0213937 décrit un disjoncteur dans lequel un carter porte contact, qui relie électriquement le contact mobile à un conducteur électrique du disjoncteur, forme un volume creux isolé dans lequel règne une pression proche de la pression atmosphérique.

Ainsi, la différence de pressions de chaque côté des moyens d'étanchéité est relativement faible, ce qui permet d'allonger leur durée de vie.

Selon ce document, le conducteur raccordé au contact mobile est creux, c'est-à-dire qu'il consiste en un élément tubulaire, et il débouche dans le volume creux formé par le carter, afin d'alimenter le volume creux en gaz à la pression atmosphérique.

Un tel mode de réalisation est particulièrement complexe à réaliser, notamment au niveau du raccordement entre le conducteur creux et le carter. En effet, lorsqu'il est traversé par un courant électrique, le conducteur est amené à s'échauffer et donc à se dilater. Cela implique d'utiliser des moyens d'étanchéité complexes entre le conducteur et le carter, mais aussi au niveau de la liaison du conducteur avec des moyens de support du connecteur, qui sont montés sur la cuve.

L'invention a pour but de proposer un disjoncteur comportant des moyens simplifiés pour le raccordement du volume creux formé par le carter.

### EXPOSÉ DE L'INVENTION

L'invention concerne un disjoncteur pour une installation électrique de transport de courant comportant :
- une cuve remplie d'un gaz diélectrique sous pression,
- une ampoule à vide agencée dans la cuve, qui comporte une enceinte dans laquelle le vide est réalisé, un contact fixe et un contact mobile agencés dans l'enceinte de l'ampoule à vide, dans laquelle le contact mobile comporte une tige d'entraînement qui traverse une ouverture aménagée dans une paroi d'extrémité de l'enceinte et qui est reliée à des moyens d'entraînement du contact mobile, et des moyens d'étanchéité entre le bord de l'ouverture de ladite paroi d'extrémité de l'enceinte et le contact mobile,
- un carter agencé dans la cuve qui raccorde électriquement le contact mobile à un conducteur électrique, qui délimite avec ladite paroi d'extrémité de l'enceinte de l'ampoule à vide un volume isolé des volumes intérieurs de l'enceinte de l'ampoule à vide et de la cuve, qui est porté à une pression proche de la pression atmosphérique, et
- des moyens d'alimentation du volume intérieur du carter qui traversent le volume intérieur de la cuve, dans lequel les moyens d'alimentation du volume intérieur du carter comportent un élément tubulaire en matériau isolant.

L'utilisation d'un tube isolant permet de raccorder le volume intérieur du carter à une source de gaz sans risque de nuire à l'isolation électrique conférée par le gaz diélectrique contenu dans la cuve du disjoncteur. Selon l'invention, ledit élément tubulaire consiste en une barre de transmission de mouvement qui s'étend depuis les moyens d'entrainement jusqu'à la tige du contact mobile, dont une extrémité est reliée à la tige du contact mobile et est débouchante à l'intérieur du volume intérieur du carter.

De préférence, la barre de transmission de mouvement traverse de manière étanche une paroi de la cuve et comporte une autre extrémité qui est située à l'extérieur de la cuve.

De préférence, le disjoncteur comporte un caisson accolé à la cuve, qui délimite un volume clos dans lequel au moins une partie des moyens d'entrainement et la deuxième extrémité de la barre de transmission sont situés.

De préférence, le volume délimité par le caisson est isolé de l'air ambiant et du volume intérieur de la cuve et est relié au volume intérieur du carter par l'intermédiaire de la barre de transmission.

De préférence, le volume délimité par le caisson est isolé de l'air ambiant et est relié au volume intérieur de la cuve, et les moyens d'alimentation du volume intérieur du carter comportent en outre un élément tubulaire souple qui relie la deuxième extrémité de la barre de transmission qui est située dans le volume délimité par le caisson à l'air extérieur.

De préférence, la tige du contact mobile est reliée aux moyens d'entrainement par une barre de transmission qui traverse un orifice associé aménagé dans le carter et la cuve et le disjoncteur comporte des moyens d'étanchéité dynamique disposés à ces orifices.

### BRÈVE DESCRIPTION DES DESSINS

la figure 1 est une section d'un disjoncteur haute tension compotant des moyens de raccordement selon un premier mode de réalisation de l'invention ;
la figure 2 est une vue similaire à celle de la figure 1 montrant un autre mode de réalisation de l'invention.

### EXPOSÉ DÉTAILLÉ DE MODES DE RÉALISATION PARTICULIERS

On a représenté aux figures un disjoncteur 10 pour une ligne de transport de courant à haute tension.

Le disjoncteur 10 comporte une cuve 12 délimitant un volume 14 fermé hermétiquement, qui est rempli d'un gaz diélectrique sous pression.

Le disjoncteur 10 comporte deux conducteurs électriques 16, 18 qui sont agencés dans le volume intérieur 14 de la cuve 12 et une ampoule à vide 20 interposée entre les deux conducteurs 16, 18, dont chaque borne de l'ampoule à vide 20 est reliée à l'un des deux conducteurs 16, 18.

L'ampoule à vide 20 comporte une enceinte hermétique 22 dans laquelle le vide d'air est formé et elle comporte aussi un contact fixe 24 et un contact mobile 26 agencés à l'intérieur de l'enceinte 22.

Chaque contact 24, 26 de l'ampoule à vide 20 est raccordé électriquement de manière permanente à un conducteur 16, 18 associé du disjoncteur 10. Ce raccordement électrique est réalisé par l'intermédiaire de carters 28, 30 montés à chaque extrémité de l'enceinte 22 de l'ampoule à vide 20.

Le contact mobile 26 de l'ampoule à vide est monté mobile par rapport au contact fixe entre une position de contact dans laquelle les deux contacts 24, 26 sont raccordés électriquement l'un avec l'autre, réalisant ainsi le raccordement électrique des deux conducteurs 16, 18, et une position de séparation représentée aux figures dans laquelle les deux contacts 24, 26, et par conséquent les deux conducteurs 16, 18 ne sont pas reliés électriquement l'un à l'autre.

Le vide d'air formé à l'intérieur de l'enceinte 22 a pour but de limiter la formation d'arcs électrique entre le contact fixe 24 et le contact mobile 26 lors de la rupture du contact électrique entre les deux contacts 24, 26.

Pour son entrainement en déplacement par rapport au contact fixe 24, le contact mobile 26 comporte une tige axiale 32 en matériau conducteur électrique qui traverse une paroi d'extrémité 34 de l'enceinte 22 de l'ampoule à vide 20 et qui est reliée à des moyens d'entrainement 36.

Une barre de transmission 38 réalisée en matériau isolant électriquement est interposée entre l'extrémité libre de la tige axiale 32 et les moyens d'entrainement 36.

Les moyens d'entrainement 36 sont agencés à l'extérieur du volume intérieur 14 délimité par la cuve 12. La barre de transmission 38 traverse donc une ouverture formée dans la paroi de la cuve 12. Des moyens d'étanchéité sont agencés au niveau de cette ouverture pour empêcher toute fuite de gaz diélectrique hors du volume intérieur 14 de la cuve 12.

Les moyens d'entrainement 36 sont disposés dans un caisson 52 accolé à la cuve 12 du disjoncteur 10, les protégeant des agressions extérieures.

Des moyens d'étanchéité 40 sont en outre agencés au niveau de l'ouverture formée dans la paroi d'extrémité 34 de l'enceinte 22 de la chambre à vide 20, pour isoler le volume intérieur de la chambre à vide 20, tout en permettant un déplacement libre de la tige 32 du contact mobile 26 au travers de l'ouverture.

Ces moyens d'étanchéité 40 sont situés entre l'ouverture de la paroi d'extrémité 34 et la tige 32 du contact mobile.

Selon un mode de réalisation connu, les moyens d'étanchéité 40 consistent en un manchon souple, ou soufflet, dont une extrémité est fixée à la paroi d'extrémité 34, autour de son ouverture, et dont l'autre extrémité est fixée au contact mobile 26.

L'ampoule à vide 20 est agencée à distance de la paroi de la cuve 12.

Le disjoncteur 10 comporte ainsi un premier support 44 en matériau isolant, qui est disposé entre le carter 28 qui réalise le raccordement électrique du contact fixe 24 avec le conducteur 16 associé et une paroi de la cuve 12, et un deuxième support 46 en matériau isolant, qui est agencé ente le carter 30 qui réalise le raccordement électrique du contact mobile 26 avec le conducteur 18 associé, et la paroi de la cuve qui est traversée par la barre d'entraînement 38.

Le deuxième support 46 est de forme tubulaire à la figure 1 et il est traversé par la barre de transmission 38.

A chaque déplacement du contact mobile 26 dans l'ampoule à vide 20, les moyens d'étanchéité 40 sont sollicités.

De plus, la pression de gaz dans le volume intérieur 14 de la cuve 12 est relativement élevée.

Pour protéger les moyens d'étanchéité 40 de cette pression élevée, qui pourrait accélérer leur dégradation, le carter 30, qui réalise le raccordement électrique du contact mobile 26 avec le conducteur 18 associé, délimite un volume 42 fermé hermétiquement, qui est isolé du volume intérieur 14 de la cuve 12 et du volume intérieur de l'enceinte 22 de l'ampoule à vide.

Ce volume 42 est en partie délimité par la paroi d'extrémité 34 de l'enceinte 22. Ainsi, les moyens d'étanchéité 40 entre la paroi d'extrémité 34 et la tige 32 du contact mobile sont en contact avec le gaz contenu dans ce volume 42.

La pression de gaz dans le volume 42 délimité par le carter 30 associé au contact mobile 26 est inférieure à la pression de gaz dans le volume intérieur 14 de la cuve 12. De préférence, cette pression est proche de la pression atmosphérique.

Ainsi, la différence de pressions de chaque côté des moyens d'étanchéité 40 est limitée, ce qui limite les contraintes sur ces moyens d'étanchéité 40 et donc limite leur dégradation au fur et à mesure de l'utilisation du disjoncteur 10.

Le disjoncteur 10 comporte aussi des moyens d'alimentation du volume intérieur 42 du carter 30 en gaz pour maintenir la pression à la pression prédéfinie, c'est-à-dire à une pression proche de la pression atmosphérique.

Conformément à l'invention, ces moyens d'alimentation comportent un élément tubulaire en matériau isolant qui s'étend au travers de la cuve et qui débouche dans le volume intérieur 42 du carter 30.

L'utilisation d'un tel élément tubulaire en matériau isolant permet de conserver une distance d'isolement raisonnable entre le carter 30 et la cuve 12.

Selon un premier mode de réalisation représenté à la figure 1, l'élément tubulaire d'alimentation du volume 42 est formé par la barre de transmission 38.

Une première extrémité 48 de la barre de transmission 38 est raccordée à la tige 32 du contact mobile 24. Cette première extrémité comporte un orifice par lequel le conduit formé dans la barre de transmission débouche dans le volume 42 du carter 30.la deuxième extrémité 50 de la barre de transmission 38 est située dans le caisson 52 recevant les moyens d'entrainement 36.

Selon ce mode de réalisation, le volume intérieur du caisson 52 est porté à la pression régnant dans le volume intérieur 42 du carter 30, qui est différente à la fois de la pression atmosphérique et de la pression dans le volume intérieur 14 de la cuve 12.

La deuxième extrémité 50 de la barre de transmission 38 comporte elle aussi un orifice par lequel le conduit formé dans la barre de transmission 38 débouche dans le volume intérieur du caisson 52.

Les orifices réalisés dans les extrémités 48, 50 de la barre de transmission 38 sont positionnés sur celle-ci afin qu'ils débouchent toujours dans le volume intérieur du carter 30 ou du caisson 52, respectivement.

Ainsi, la barre de transmission réalise le raccordement des volumes intérieurs du carter 30 et du caisson 52.

Comme on l'a dit précédemment, la barre de transmission 38 traverse des orifices aménagés dans le carter 30 d'une part et dans la paroi de la cuve 12 d'autre part.

Des moyens d'étanchéité dynamique sont disposés à ces ouvertures pour éviter toute fuite de gaz vers l'un ou l'autre des différents volumes. Ces moyens d'étanchéité ont une conception plus simple et sont plus résistants à l'usure que les moyens d'étanchéité 40 de l'ampoule à vide.

On a représenté aux figures 2 et suivantes des variantes de réalisation de l'invention selon lesquelles le volume intérieur 42 du carter 30 est relié à l'air ambiant par l'intermédiaire des moyens d'alimentation.

Selon le mode de réalisation représenté à la figure 2, les moyens d'alimentation comportent la barre de transmission 38, qui est réalisée en un matériau isolant et est tubulaire comme décrit ci-dessus. La première extrémité 48 de la barre de transmission débouche dans le volume intérieur 42 du carter 30 et la deuxième extrémité 50 de la barre de transmission 38 débouche dans le volume intérieur du caisson 52.

Ici, le volume intérieur du caisson 52 communique avec le volume intérieur 14 de la cuve 12, ce qui fait qu'il est rempli de gaz diélectrique sous pression élevée.

Un tel mode de réalisation permet de ne pas utiliser de moyens d'étanchéité dynamique entre la barre de transmission 38 et la paroi de la cuve 12 traversée par la barre de transmission 38.

Le raccordement entre l'orifice de la deuxième extrémité 50 de la barre de transmission et l'air extérieur est réalisé par un tube souple 54 réalisé lui aussi en matériau isolant, dont une extrémité est raccordée à la deuxième extrémité de la barre de transmission 38 et dont l'autre extrémité est débouchante à l'extérieur du caisson 52.

La souplesse de ce tube 54 lui permet de se déformer lors du mouvement de la barre de transmission 38, au cours d'une manoeuvre du disjoncteur.

## Revendications

1. Disjoncteur (10) pour une installation électrique de transport de courant comportant :
- une cuve (12) remplie d'un gaz diélectrique sous pression,
- une ampoule à vide (20) agencée dans la cuve (12), qui comporte une enceinte (22) dans laquelle le vide est réalisé, un contact fixe (24) et un contact mobile (26) agencés dans l'enceinte (22) de l'ampoule à vide (20), dans laquelle le contact mobile (26) comporte une tige (32) d'entrainement qui traverse une ouverture aménagée dans une paroi d'extrémité (34) de l'enceinte (22) et qui est reliée à des moyens d'entrainement (36) du contact mobile (26), et des moyens d'étanchéité (40) entre le bord de l'ouverture de ladite paroi d'extrémité (34) de l'enceinte (22) et le contact mobile (26),
- un carter (30) agencé dans la cuve (12) qui raccorde électriquement le contact mobile (26) à un conducteur (18) électrique, qui délimite avec ladite paroi d'extrémité de l'enceinte (22) de l'ampoule à vide (20) un volume (42) isolé des volumes intérieurs de l'enceinte (22) de l'ampoule à vide (20) et de la cuve (12), qui est porté à une pression proche de la pression atmosphérique, et
- des moyens d'alimentation du volume intérieur (42) du carter (30) qui traversent le volume intérieur (14) de la cuve (12),
dans lequel les moyens d'alimentation du volume intérieur (42) du carter (30) comportent un élément tubulaire (38, 54, 56) en matériau isolant,
**caractérisé en ce que** ledit élément tubulaire consiste en une barre (38) de transmission de mouvement qui s'étend depuis les moyens d'entrainement (36) jusqu'à la tige (32) du contact mobile (26), dont une extrémité (48) est reliée à la tige (32) du contact mobile (26) et est débouchante à l'intérieur du volume intérieur (42) du carter (30).

2. Disjoncteur (10) selon la revendication précédente, **caractérisé en ce que** la barre (38) de transmission de mouvement traverse de manière étanche une paroi de la cuve (12) et comporte une autre extrémité (50) qui est située à l'extérieur de la cuve (12).

3. Disjoncteur (10) selon la revendication précédente, **caractérisé en ce qu'**il comporte un caisson (52) accolé à la cuve (12), qui délimite un volume clos dans lequel au moins une partie des moyens d'entrainement (36) et la deuxième extrémité (50) de la barre (38) de transmission sont situés.

4. Disjoncteur (10) selon la revendication précédente, **caractérisé en ce que** le volume délimité par le caisson (52) est isolé de l'air ambiant et du volume intérieur de la cuve (12) et est relié au volume intérieur (42) du carter (30) par l'intermédiaire de la barre (38) de transmission.

5. Disjoncteur (10) selon l'une quelconque des revendications 3 à 4, **caractérisé en ce que** le volume délimité par le caisson est isolé de l'air ambiant et est relié au volume intérieur (14) de la cuve (12), et **en ce que** les moyens d'alimentation du volume intérieur du carter (30) comportent en outre un élément tubulaire souple (54) qui relie la deuxième extrémité (50) de la barre (38) de transmission qui est située dans le volume délimité par le caisson à l'air extérieur.

6. Disjoncteur (10) selon l'une quelconque des revendications précédentes, **caractérisé en ce que** la tige (32) du contact mobile (26) est reliée aux moyens d'entrainement (36) par une barre (38) de transmission qui traverse un orifice associé aménagé dans le carter (30) et la cuve (12) et **en ce que** le disjoncteur (10) comporte des moyens d'étanchéité dynamique disposés à ces orifices.

## Patentansprüche

1. Schutzschalter (10) für eine elektrische Anlage zur Stromübertragung, umfassend:
- eine Kammer (12), die mit einem dielektrischen Gas unter Druck gefüllt ist,
- einen Vakuumbehälter (20), der in der Kammer (12) angeordnet ist, der eine Umhüllung (22) umfasst, in der das Vakuum realisiert ist, wobei ein fester Kontakt (24) und ein beweglicher Kontakt (26) in der Umhüllung (22) des Vakuumbehälters (20) angeordnet sind, wobei der bewegliche Kontakt (26) eine Antriebsstange (32) umfasst, die eine Öffnung durchsetzt, welche in einer Endwand (34) der Umhüllung (22) angeordnet ist und die mit Antriebsmitteln (36) des beweglichen Kontakts (26) verbunden ist, sowie Abdichtungsmittel (40) zwischen dem Rand der Öffnung der Endwand (34) der Umhüllung (22) und dem beweglichen Kontakt (26),
- ein Gehäuse (30), das in der Kammer (12) angeordnet ist, das den beweglichen Kontakt (26) elektrisch mit einem elektrischen Leiter (18) verbindet, das mit der Endwand der Umhüllung (22) des Vakuumbehälters (20) ein Volumen (42) begrenzt, das von den Innenvolumina der Umhüllung (22) des Vakuumbehälters (20) und der Kammer (12) isoliert ist, und das auf einen Druck nahe dem Atmosphärendruck gebracht ist, und
- Mittel zur Versorgung des Innenvolumens (42) des Gehäuses (30), die das Innenvolumen (14) der Kammer (12) durchsetzen,
wobei die Mittel zur Versorgung des Innenvolumens (42) des Gehäuses (30) ein Rohrelement (38, 54, 56) aus Isoliermaterial umfassen,
**dadurch gekennzeichnet, dass** das Rohrelement aus einer Stange (38) zur Bewegungsübertragung besteht, die sich von den Antriebsmitteln (36) bis zur Stange (32) des beweglichen Kontakts (26) erstreckt, deren eines Ende (48) mit der Stange (32) des beweglichen Kontakts (26) verbunden ist und im Inneren des Innenvolumens (42) des Gehäuses (30) mündet.

2. Schutzschalter (10) nach dem vorhergehenden Anspruch, **dadurch gekennzeichnet, dass** die Stange (38) zur Bewegungsübertragung in dichter Weise eine Wand der Kammer (12) durchsetzt und ein anderes Ende (50) umfasst, das außerhalb der Kammer (12) angeordnet ist.

3. Schutzschalter (10) nach dem vorhergehenden Anspruch, **dadurch gekennzeichnet, dass** er einen an die Kammer (12) angefügten Kasten (52) umfasst, der ein geschlossenes Volumen begrenzt, in dem wenigstens ein Teil der Antriebsmittel (36) und das zweite Ende (50) der Stange (38) zur Übertragung angeordnet sind.

4. Schutzschalter (10) nach dem vorhergehenden Anspruch, **dadurch gekennzeichnet, dass** das durch den Kasten (52) begrenzte Volumen von der Umgebungsluft und vom Innenvolumen der Kammer (12) isoliert ist, und mit dem Innenvolumen (42) des Gehäuses (30) mittels der Stange (38) zur Übertragung verbunden ist.

5. Schutzschalter (10) nach einem der Ansprüche 3 bis 4, **dadurch gekennzeichnet, dass** das durch den Kasten begrenzte Volumen von der Umgebungsluft isoliert ist und mit dem Innenvolumen (14) der Kammer (12) verbunden ist, und dass die Mittel zur Versorgung des Innenvolumens des Gehäuses (30) ferner ein flexibles Rohrelement (54) umfassen, das das zweite Ende (50) der Stange (38) zur Übertragung, die in dem Volumen angeordnet ist, das durch den Kasten begrenzt ist, mit der Außenluft verbindet.

6. Schutzschalter (10) nach einem der vorhergehenden Ansprüche, **dadurch gekennzeichnet, dass** die Stange (32) des beweglichen Kontakts (26) mit den Antriebsmitteln (36) durch eine Stange (38) zur Übertragung verbunden ist, die eine zugeordnete Öffnung durchsetzt, welche in dem Gehäuse (30) und der Kammer (12) vorgesehen ist, und dass der Schutzschalter (10) dynamische Abdichtungsmittel umfasst, die bei diesen Öffnungen angeordnet sind.

## Claims

1. A circuit breaker (10) for an electricity transport installation, the circuit breaker comprising:
• a tank (12) filled with a dielectric gas under pressure;
• a vacuum bottle (20) arranged in the tank (12), the vacuum bottle comprising an enclosure (22) in which a vacuum is made, a stationary contact (24) and a movable contact (26) arranged in the enclosure (22) of the vacuum bottle (20), in which the movable contact (26) includes a drive rod (32) that passes through an opening formed in an end wall (34) of the enclosure (22) and that is connected to drive means (36) for driving the movable contact (26), and sealing means (40) between the edge of the opening in said end wall (34) of the enclosure (22) and the movable contact (26) ;
• a casing (30) arranged in the tank (12) and electrically connecting the movable contact (26) to an electrical conductor (18), which casing co-operates with said end wall of the enclosure (22) of the vacuum bottle (20) to define a volume (42) that is isolated from the inside volumes of the tank (12) and of the enclosure (22) of the vacuum bottle (20), which isolated volume is taken to a pressure close to atmospheric pressure; and
• feeder means for feeding the inside volume (42) of the casing (30), which feeder means pass through the inside volume (14) of the tank (12);
wherein the feeder means for feeding the inside volume (42) of the casing (30) comprise a tubular element (38, 54, 56) made of insulating material,
the circuit breaker being **characterized in that** said tubular element consists in a motion transmission bar (38) that extends from the drive means (36) to the rod (32) of the movable contact (26), having one end (48) connected to the rod (32) of the movable contact (26) and opening out inside the inside volume (42) of the casing (30).

2. A circuit breaker (10) according to the preceding claim, **characterized in that** the motion transmission bar (38) passes through a wall of the tank (12) in sealed manner and includes another end (50) that is situated outside the tank (12).

3. A circuit breaker (10) according to the preceding claim, **characterized in that** it includes a housing (52) adjacent to the tank (12), which housing defines a closed volume in which at least a portion of the drive means (36) and the second end (50) of the transmission bar (38) are situated.

4. A circuit breaker (10) according to the preceding claim, **characterized in that** the volume defined by the housing (52) is isolated from ambient air and from the inside volume of the tank (12) and is connected to the inside volume (42) of the casing (30) via the transmission bar (38).

5. A circuit breaker (10) according to any of claim 3 to 4, **characterized in that** the volume defined by the housing is isolated from ambient air and is connected to the inside volume (14) of the tank (12), and **in that** the feeder means for feeding the inside volume of the casing (30) further include a flexible tubular element (54) that connects the second end (50) of the transmission bar (38) that is situated in the volume defined by the housing to the outside air.

6. A circuit breaker (10) according to any one of the preceding claims, **characterized in that** the rod (32) of the movable contact (26) is connected to the drive means (36) by a transmission bar (38) that passes through associated orifices formed respectively in the casing (30) and in the tank (12), and **in that** the circuit breaker includes dynamic sealing means arranged in these orifices.
